# EUROPÄISCHE PATENTSCHRIFT

(11) **EP 0 062 855 B1**
(45) Veröffentlichungstag und Bekanntmachung des Hinweises auf die Patenterteilung: **05.03.1986**
(21) Anmeldenummer: 82102803.2
(22) Anmeldetag: 02.04.1982
(51) Int. Cl.: F23N 5/00

(54) **Regeleinrichtung für einen gasbefeuerten Wasser- oder Lufterhitzer**
Control device for a gas-fired water or air heater
Dispositif de régulation pour un dispositif de chauffage à gaz pour eau ou air

(30) Priorität: 13.04.1981 DE 3114954
(43) Veröffentlichungstag der Anmeldung: 20.10.1982
(73) Patentinhaber: HONEYWELL B.V., NL-1062 EV Amsterdam (NL)
(72) Erfinder: Berkhof, Hendrikus, Emmen (NL)
(74) Vertreter: Rentzsch, Heinz, Dipl.-Ing.

## Beschreibung

Die Erfindung bezieht sich auf eine Regeleinrichtung gemäß Gattungsbegriff des Anspruchs 1. Eine solche aus WO-A- 80 01 603 bekannte Regeleinrichtung umfaßt ein Programmsteuergerät, welches eingangsseitig einerseits an einen Sauerstoffühler oder Kohlendioxydfühler und andererseits an einen in Abhängigkeit von der Stellung des Brennstoffventils gesteuerten Signalgeber angeschlossen ist und an seinem Ausgang ein in Abhängigkeit von den genannten Eingangsgrößen stehendes Steuersignal für die Drehzahl des die Verbrennungsluft zuführenden Gebläsemotors liefert. Das Brennstoffventil wird seinerseits in Abhängigkeit vom Ausgangssignal eines in den Heizwasserkreislauf eintauchenden Temperaturfühlers und somit in Abhängigkeit vom Wärmebedarf gesteuert. Gebläsemotoren laufen üblicherweise nur bei einer bestimmten Nenndrehzahl mit optimalem Wirkungsgrad, und ihre Drehzahl kann zumeist nur in einem begrenzten Drehzahlbereich verändert werden. Außerdem wird bei dieser bekannten Regeleinrichtung die Verbrennungsluftmenge stets mit Verzögerung der jeweiligen Einstellung des Brennstoffventils nachgeführt, so daß eine optimale Verbrennung zumindest während der Übergangszeiten nicht gewährleistet ist.

Weiterhin ist in der prioritätsälteren EP-A-00 36 613 (veröffentlicht am 30.9.1981) eine Regeleinrichtung für einen gasbefeuerten Wasser-oder Lufterhitzer beschrieben, bei der zur gleichzeitigen Regelung von Gaszufuhr und Verbrennungsluftzufuhr zu einem Brenner ein von einem Temperaturfühler gesteuerter Servodruckregler vorgesehen ist, der einerseits den Membranantrieb eines Gasregelventils und andererseits ein die Verbrennungsluftzufuhr beeinflußendes Stellglied beaufschlagt. Gas wird dem Brenner über eine Injektordüse zugeführt, welche zugleich Primärluft ansaugt. Um die zur Erzielung einer optimalen Verbrennung erforderliche Sekundärluft dem Brenner zuzuführen, ist eine zweite Injektordüse vor einem Sekundärlufteinlaß des Brennergehäuses angeordnet und wird von einer regelbaren Druckluftquelle in Form eines Gebläses mit nachgeschaltetem Luftregelventil gespeist. Hier erfolgt zwar eine gleichzeitige Steuerung von Brennstoffund Luftzufuhr, die Regeleinrichtung erkennt aber nicht, ob das eingestellte Brennstoff/Luftverhältnis wirklich zu einer optimalen und möglichst rückstandfreien Verbrennung führt.

Während in früheren Zeiten Wasser- und Lufterhitzer in privaten Haushalten sowie in Zentralheizungseinrichtungen weitgehend mit Gas etwa gleichbleibenden Heizwertes, wie Stadtgas betrieben wurden, werden heutzutage stark unterschiedliche Gase, wie Stadtgas, Erdgas und Flüssiggas angeboten, die sich sowohl durch ihren Heizwert, als auch hinsichtlich der zur Erzielung einer vollständigen Verbrennung erforderlichen Verbrennungsluftmenge stark unterscheiden. Als Kennzeichen für den Heizwert und die Dichte des Gases wird üblicherweise der sogenannte Wobbe-Index herangezogen, der für die einzelnen Gassorten recht unterschiedliche Werte aufweist. Zur optimalen Ausnutzung des Brennstoffes strebt man eine möglichst vollständige Verbrennung mit geringem Luftüberschuß an. Während für die Verbrennung von 1 m³ Stadtgas etwa 3 bis 4 m³ Luft eforderlich sind, benötigt Erdgas schon etwa 8 m³ und Butan ungefähr 30 m³. Da Brenner und zugehörige Regeleinrichtungen meist auf eine bestimmmte Gassorte eingestellt sind und allenfalls durch besondere Kundendienstmaßnahmen auf eine andere Gassorte umgestellt werden können, haben die Gasversorgungsunternehmen die sich aus dem Angebot unterschiedlicher Gassorten ergebenden Schwierigkeiten für die Verbraucher dadurch zu beseitigen versucht, daß das Heizgas derart mit einem Hilfsgas, z. B. Luft oder Stickstoff gemischt wird, daß unabhängig von der Gassorte in das Versorgungsnetz Gas mit gleichem Wobbeindex eingespeist wird. Solche Mischeinrichtungen sind jedoch nicht nur aufwendig, sondern bedürfen auch einer strengen sicherheitstechnischen überwachung, damit nicht etwa bereits ohne Zufuhr zusätzlicher, Verbrennungsluft ein brennbares Gasgemisch im Verteilernetz vorhanden ist oder sich bilden kann.

Die Erfindung strebt die Schaffung eines Wasser- oder Lufterhitzers an, der mit Gas von unterschiedlichem Wobbeindex befeuert werden kann. Dabei soll auch bei sich änderndem Wärmebedarf stets eine möglichst optimale Verbrennung verzögerungsfrei aufrechterhalten werden. Diese Aufgabe wird gelöst durch die im Anspruch 1 gekennzeichnete Regeleinrichtung. Mit der Erfindung ist es möglich, trotz unterschiedlichen Heizwertes des angelieferten Gases den Brenner stets optimal, d. h. mit vollständiger Verbrennung des Heizgases bei geringem Luftüberschuß zu betreiben und damit den angelieferten Brennstoff bestmöglich auszunutzen. Zugleich wird das Gebläse stets im optimalen und damit energiesparenden Drehzahlbereich betrieben, und der Servodruckregler regelt etwaige Schwankungen des vom Gebläse erzeugten Druckes selbsttätig aus. Über den Elektromagnetantrieb wird der Sollwert des Druckreglers verzögerungsfrei dem jeweiligen Brennstoffdurchsatz im Sinne einer optimalen Verbrennung angepaßt. Vorteilhafte Ausgestaltungen der Erfindung ergeben sich aus den Unteransprüchen.

Zur Erläuterung wird nachfolgend auf ein in der Zeichnung wiedergegebenes Ausführungsbeispiel einer Regeleinrichtung für den gasbefeuerten Heizkessel einer Warmwasser-Zentralheizungsanlage Bezug genommen.

Der Wärmetauscher 1 'eines Wassererhitzers oder Boilers 2 wird von einem Hauptbrenner 3 erhitzt, dem ein Zündbrenner 4 sowie ein die Zündflamme überwachendes Thermoelement 5 zugeordnet sind. Dem Hauptbrenner 3 wird Gas über eine Injektordüse 6 zugeführt, welche auf Grund ihrer Saugwirkung dem Brenner 3 zugleich Primärluft zuführt. Die Injektordüse 6 steht dem Einlaß 7 des Hauptbrenners 3 gegenüber und ist an den Auslaß 8 eines Gasregelgeräts 9 angeschlossen. Dieses hat im gezeigten Ausführungsbeispiel den aus der Firmendruckschrift D3H-29 Honeywell « Kompakt-Ventile V4600Λ/8600• bekannten Aufbau und enthält einen Servodruckregler 10 sowie ein durch dessen Ausgangssteuerdruck gesteuertes Hauptgasventil 11.

Da die mittels der Gasdüse 6 zugleich angesaugte Primärluft für eine vollständige Verbrennung nicht ausreicht, weist das Erhitzergehäuse 2 ferner einen Lufteinlaß 12 auf, dem eine zweite Strahldüse 13 gegenübersteht. Der Lufteinlaß 12 mündet in ein Sekundärluft-Verteilungsrohr 14, welches nach Art eines Brennerrohres ausgebildet und mit Luftaustrittslöchern versehen ist. Die Druckluft für die Sekundärluftdüse 13 wird von einem Gebläse 15 geliefert, dem ein Luftregelventil 16 nachgeschaltet ist. Hierbei handelt es sich wiederum um ein druckgesteuertes Membranventil, dessen Steuerdruck von einem Servodruckregler 17 geliefert wird. Während der Servodruckregler 10 des Gasregelgeräts 9 im gezeigten Ausführungsbeispiel mit einem von Hand einstellbaren Sollwert arbeitet, ist beim Servodruckregler 17 für das Luftregelventil 16 der Sollwert mittels eines Elektromagnetantriebs 18 verstellbar. Aufbau und Wirkungsweise eines solchen elektrisch steuerbaren Servodruckreglers sind in der älteren DE-OS 30 15 980 beschrieben. An den Auslaß 19 des Luftregelventils 16 ist ferner eine Leitung 20 angeschlossen, die zu einer im Rauchgasabzug 21 vorgesehenen Luftaustrittsdüse 22 führt und dort zur Erzeugung eines künstlichen Zuges im Rauchgasabzug 21 oder Schornstein sorgt. Mittels einer in diese Leitung eingeschalteten Drossel 23 läßt sich der der Düse 22 zugeführte Luftdruck einstellen. Die Anschlußleitung 20 zur Luftaustrittsdüse 22 kann auch, wie die gestrichelte Leitung 20' andeutet, unmittelbar an das Gebläse 15 angeschlossen sein.

Das im Wärmetauscher 1 aufgeheizte Wasser wird von einer Umwälzpumpe 24 durch den Heizmittelkreislauf in Form zweier Radiatoren 25 gepumpt. Ein Raumthermostat 26 schließt seinen Kontakt, sobald die gemessene Raumtemperatur unterhalb des Sollwertes liegt. Der Kesselthermostat 27 schließt seinen Kontakt, sobald die Wassertemperatur am Einlaß des Wärmetauschers 1 unterhalb des vorzugsweise einstellbaren Sollwertes liegt. Schließlich ist noch ein Temperaturbegrenzer 28 vorgesehen, der den Stromkreis öffnet, sobald ein oberer Grenzwert der Wassertemperatur am Auslaß des Wärmetauschers 1 überschritten wird. Die drei genannten Thermostatschalter sind in Reihe mit der Erregerwicklung eines im Gasregelventil 9 vorgesehenen Einschaltmagnetventils an eine Stromquelle 29 angeschlossen. Fällt die Raumtemperatur unter den Sollwert ab und ist auch die Rücklauftemperatur nicht ausreichend hoch, so wird über das genannte Einschaltmagnetventil das Gasregelgerät 9 eingeschaltet; sein Druckregler 10 erzeugt einen Steuerdruck, welcher in der Antriebskammer 30 des Hauptgasventils 11 wirksam wird und dessen Schließkörper vom Sitz abhebt. Gas fließt somit zum Hauptbrenner 3, wird dort vom Zündbrenner 4 gezündet, und die Flammen erwärmen das Umlaufwasser im Wärmetauscher 1.

Da die mittels der Strahldüse 6 zugleich angesaugte Primärluft wie erwähnt, für eine vollständige Verbrennung des Heizgases nicht ausreicht, stellt der im Rauchgasabzug 21 vorgesehene Fühler 31 einen zu geringen Sauerstoff- bzw. Kohlendioxydanteil fest. Der Meßwert wird mit einem am elektrischen Regler 32 vorgegebenen oder mittels Sollwertgeber 33 einstellbaren Sollwerten verglichen. Ist der Sauerstoffanteil bzw. der CO₂-Anteil zu gering, so liefert der Regler 32 einen Ausgangsstrom auf der Leitung 34 an den Magnetantrieb 18 des Servodruckreglers 17, wodurch dieser über den Elektromagnetantrieb den Sollwert des Servodruckreglers erhöht und damit eine weitere Öffnung des Luftregelventils 16 bewirkt. Auf diese Weise wird über die Luftdüse 13 dem Luftverteiler 14 eine größere Menge Sekundärluft zugeführt und damit die Verbrennung verbessert. Ist wie im gezeigten Ausführungsbeispiel der Rauchgasabzug 21 mit einer Zugunterbrechung 35 versehen, so ist es unter Umständen günstiger, den Fühler 31' stromabwärts von diesem Zugunterbrecher 35 vorzusehen, weil der Fühler dann weniger heiß wird. Allerdings muß dann der Einfluß des über den Zugunterbrecher 35 angesaugten Luftstroms bei der Festlegung des Sollwerts für den Sauerstoff- oder Kohlendioxydanteil berücksichtigt werden. Steigt der Sauerstoffanteil über den Sollwert an, so meldet dies der Fühler 31 dem elektrischen Regler 32, welcher über den Elektromagnetantrieb 18 und den Servodruckregler 17 den Steuerdruck für das Luftregelventil 16 verringert, so daß dessen Schließkörper in Richtung Schließstellung verstellt wird und damit die zugeführte Sekundärluftmenge verringert.

## Patentansprüche

1. Regeleinrichtung für einen gasbefeuerten Wasser- oder Lufterhitzer mit einem von einem Temperaturfühler (26, 27) gesteuerten Gasregelventil (9) sowie einem in Abhängigkeit vom Gasdurchsatz gesteuerten Stellglied (16) für die Zufuhr von Verbrennungsluft, wobei im Rauchgasabzug (21) des Erhitzers (2) ein den im Rauchgas enthaltenen Anteil von Sauerstoff (0₂) oder Kohlendioxyd (C0₂) erfassender Fühler (31, 31') angeordnet und an einen elektrischen Regler (32) angeschlossen ist, dessen Ausgangssignal das Luftmengenstellglied (15, 16) steuert, dadurch gekennzeichnet, daß
a) als regelbare Verbrennungsluftquelle ein Gebläse (15) mit nachgeschaltetem Regelventil (16) vorgesehen ist ;
b) das Regelventil (16) einen Servodruckregler (17) sowie einen von dessen Ausgangssteuerdruck beaufschlagten Membranantrieb für den Drosselkörper des Regelventils aufweist ; und
c) auf den Servodruckregler (17) ein vom Ausgangssignal des elektrischen Reglers (32) beeinflußter, den Sollwert des Druckreglers (17) bestimmender Elektromagnetantrieb (18) aufgesetzt ist.

2. Regeleinrichtung nach Ansprüch 1, gekennzeichnet durch folgende Merkmale :
a) Der Auslaß (8) des Gasregelventils (9) ist an eine dem Einlaß (7) des Brenners (3) gegenüberstehende Injektordüse (6) angeschlossen, welche zugleich Primärluft für den Brenner ansaugt ;
b) der Brenner (3) und eine vom ihm beheizte Wärmetauscherfläche (1) sind von einem geschlossenen Gehäuse (2) umgeben, welches einen Sekundärlufteinlaß (12) sowie einen Rauchgasabzug (21) aufweist ;
c) an eine dem Sekundärlufteinlaß (12) gegenüberstehende, im Betrieb Sekundärluft ansaugende zweite Injektordüse (13) ist die regelbare Verbrennungsluftquelle (15, 16) angeschlossen.

3. Regeleinrichtung nach Anspruch 1 oder 2 mit einer im Rauchgasabzug (21) vorgesehenen Luftaustrittsdüse (22) zur Erzeugung eines künstlichen Zuges, dadurch gekennzeichnet, daß der Fühler (31, 31') im Rauchgasabzug (21) stromaufwärts von der Luftaustrittsdüse (22) angeordnet ist.

## Claims

1. Control device for a gas-fired water or air heater comprising a gas control valve (9) controlled by a temperature sensor (26, 27) and comprising a control member (16) controlled dependent on the flow of gas for controlling the supply of combustion air, whereat a sensor (31. 31') detecting the oxygen content (0₂) or carbon dioxide content (C0₂) of the flue gases is provided in the stack and is connected to an electric controller (32) which delivers an output signal for controlling the control member (15, 16) for the combustion air, characterized in that
a) a fan (15) with a control valve (16) connected in series are provided as controllable source of combustion air ;
b) the control valve (16) comprises a servopressure regulator (17) and a diaphragm actuator for the closure member of the control valve, with said diaphragm actuator being fed with the control pressure from the output of the servopressure regulator ; and
c) a solenoid operator (18) is mounted on the servopressure regulator (17), with said solenoid operator being influenced by the output signal of the electric controller (32) and being adapted to determine the set point of the servopressure regulator (17).

2. Control device according to claim 1, characterized by the following features :
a) the outlet (8) of the gas control valve (9) is connected to an injector nozzle (6) which is located opposite the inlet (7) of the burner (3) and simultaneously sucks primary air for the burner;
b) the burner (3) and a heat exchanger surface (1) heated by said burner are surrounded by a closed housing (2), which has a secondary air inlet (12) and a flue gas outlet (21) ;
c) the controllable source (15, 16) of combustion air is connected to a second injector nozzle (13) which is located opposite the secondary air inlet (12) and, during operation, sucks secondary air for the burner.

3. Control device according to claim 1 or 2 with an air nozzle (22) provided in the stack (21) for generating artificial draft, characterized in that the sensor (31, 31') is located in the stack (21) upstream of the air nozzle (22).

## Revendications

1. Dispositif de régulation pour un dispositif de chauffage à gaz pour eau ou air, comportant une vanne de régulation de gaz (9) commandée par un capteur de température (26, 27) et un organe de réglage (16) pour l'amenée d'air de combustion, commandé en fonction du débit de gaz, et dans lequel un capteur (31, 31 est placé dans le conduit d'évacuation des fumées (21) du dispositif de chauffage (2), le capteur (31, 31') détectant la proportion d'oxygène (0₂) ou de dioxyde de carbone (C0₂) contenue dans les fumées et étant relié à un régulateur électrique (32), dont le signal de sortie commande l'organe de réglage de débit d'air (15, 16), caractérisé par le fait que :
a) comme source réglable d'air de combustion, il est prévu un ventilateur (15) avec vanne de régulation (16) montée en aval,
b) la vanne de régulation (16) comprend un servorégulateur de pression (17) et une commande à membrane de l'élément mobile de la vanne de régulation, sur laquelle agit la pression de commande de sortie du servorégulateur de pression, et
c) une commande à électro-aimant (18), influencée par le signal de sortie du régulateur électrique (32) et déterminant la valeur de seuil du régulateur de pression (17), est montée sur le servorégulateur de pression (17).

2. Dispositif de régulation selon la revendication 1, caractérisé par les caractéristiques suivantes :
a) la sortie (8) de la vanne de régulation de gaz (9) est reliée à une buse d'injection (6), située en face de l'entrée (7) du brûleur (3), et qui, en même temps, aspire de l'air primaire pour le brûleur,
b) le brûleur (3) et une surface d'échangeur de chaleur (1) chauffée par lui sont entourés d'un carter fermé (2) qui présente une entrée d'air secondaire (12) et un conduit d'évacuation des fumées (21).
c) la source réglable d'air de combustion (15, 16) est reliée à une deuxième buse d'injection (13), située en face de l'entrée d'air secondaire (12), et qui, en fonctionnement, aspire de l'air secondaire.

3. Dispositif de régulation selon l'une des revendications 1 et 2, comportant une buse de sortie d'air (22) prévue dans le conduit d'évacuation des fumées (21) et destinée à produire un tirage artificiel, caractérisé par le fait que le capteur (31, 31') est placé dans le conduit d'évacuation des fumées (21) en amont de ladite buse de sortie d'air (22).
